# EUROPÄISCHE PATENTSCHRIFT

(11) **EP 1 137 868 B1**
(45) Veröffentlichungstag und Bekanntmachung des Hinweises auf die Patenterteilung: **22.12.2004**
(21) Anmeldenummer: 00971321.5
(22) Anmeldetag: 05.10.2000
(51) Int. Cl.: F01L 9/04

(54) **ELEKTROMAGNETISCHE ODER ELEKTROHYDRAULISCHE VENTILSTEUERANORDNUNG**
ELECTROMAGNETIC OR ELECTROHYDRAULIC VALVE CONTROL DEVICE
SYSTEME ELECTROMAGNETIQUE DE COMMANDE A SOUPAPES

(30) Priorität: 07.10.1999 DE 19948205; 29.02.2000 DE 10009299
(43) Veröffentlichungstag der Anmeldung: 04.10.2001
(73) Patentinhaber: Leiber, Heinz, 71739 Oberriexingen (DE)
(72) Erfinder: Leiber, Heinz, 71739 Oberriexingen (DE)
(74) Vertreter: Gerber, Wolfram
(86) Internationale Anmeldenummer: PCT/EP2000/009752
(87) Internationale Veröffentlichungsnummer: WO 2001/025599

(56) Entgegenhaltungen:
- EP-A- 0 872 396
- WO-A-98/42957
- DE-A- 2 063 158
- DE-A- 19 741 569
- DE-A- 19 814 679
- DE-A- 19 825 728
- GB-A- 1 524 029
- US-A- 5 753 383
- US-A- 5 777 850

## Beschreibung

Die Erfindung betrifft eine elektromagnetische oder elektrohydraulische Ventilsteueranordnung mit den Merkmalen des Oberbegriffs des Anspruchs 1.

In der DE 197 560501 A1 sind die Aktuatoren einer elektromagnetischen Ventilsteueranordnung auf einem Aktuatorträger montiert, der auf dem Zylinderkopf aufsitzt und welcher von Kühlwasser durchspült ist. Zusätzlich besitzt dieser Aktuatorträger einen vom Kühlwasser durchsetzten Deckel. Durch diesen Deckel werden die Steckkontakte geführt und mit einem elektronischen Steuergerät verbunden. Bei dieser Lösung sind sowohl die Aktuatoren als auch das elektronisches Steuergerät auf dem Temperaturniveau des Kühlwassers, also im Bereich 80 bis 100 Grad, was ein sehr hohes Temperaturniveau bedeutet. Diese Kühlkörper bedeuten einen nicht geringen zusätzlichen Aufwand, bringen auch Gewicht und erhöhen die Baugröße.

In der WO 98/42957, von der die Erfindung ausgeht wird eine Anordnung beschrieben, bei der mehrere Aktuatoren auf einem Träger, insbesondere in einem Kasten angeordnet sind. Die aufgesetzte Elektronik wird durch die Luft des Ansaugrohrs gekühlt. Da die angesaugte Luft ungefähr der Umgebungstemperatur entspricht, ist hier das Temperaturniveau für die Elektronik günstig.

Aus der GB-A-1 524 029 ist eine elektromagnetische oder elektrohydraulische Ventilstueranordnung für einen Verbrennungsmotor bekannt, bei der elektromagnetische Aktuatoren auf einem Träger befestigt sind, der seinerseits mit dem Zylinderkopf verbunden ist. Oberhalb des Zylinderkopfes ist ein Raum gebildet, in dem die Aktuatoren von wenigstens einem Teil der Eiun- und Auslaßventile untergebracht sind. Der Zylinderkopf wird mittels eine Kühlmittels, welches durch Kühlkanäle im Zylinderkopf fließt gekühlt.

Aus der DE 198 14 679 ist zum Zwecke der Kühlung der Raum für die Aktuatoren mit Luftkühlrippen umfaßt, wobei die Aktuatoren teilweise in einer Wanne im Zylinderkopf angeordnet sind.

Der Erfindung liegt die Aufgabe zu Grunde, die elektromagnetische, bzw. die elektrohydraulische Ventilsteueranordnung weiter hinsichtlich der Umgebungstemperatur der Aktuatoren zu verbessern.

Diese Aufgabe wird durch die Merkmale des Anspruchs 1 gelöst.

In den folgenden Absätzen wird von elektromagnetischen Ventilsteueranordnungen ausgegangen. Die dort beschriebenen Unterbringungsmöglichkeiten und Maßnahmen zur Kühlung gelten in gleicher Weise auch für elektrohydraulische Ventilsteueranordnungen.

Durch die Merkmale des Anspruchs 1 und die Weiterbildungen der Unteransprüche wird im Aktuatorenraum eine mittlere Temperatur von ca. 50° erreicht, was 20% weniger Verlustleistung bedeutet. Der Luftstrom kann künstlich erzeugt werden, z. B. mit einen Ventilator und/oder durch Luftleitmittel. Vorzugsweise wird jedoch die Ansaugluft des Ansaugrohrs zur Kühlung ausgenutzt. Es kann der Aktuatordeckel auch an einen getrennten kühleren Kühlkreislauf angeschlossen werden. Auch kann zusätzlich ein thermoelektrischer Kühler eingesetzt werden.

Durch die erfindungsgemäße Anordnung wird eine klare Schnittstelle zum Zylinderkopf erreicht. Die Aktuatoren können vorgeprüft angeliefert und mit dem Zylinderkopf verschraubt werden. Es können beliebige Zahlen von Aktuatoren zusammengefaßt werden, z. B. können jeweils die Aktuatoren einer Ventilreihe zusammengefaßt werden. Die Anzahl der Verbindungskabel wird klein gehalten und es wird nur eine geringe Zahl von Dichtungen gebraucht. Die Verlustleistung der Aktuatoren wird über wärmeleitende Komponenten zum kühleren Aktuatordeckel abgeführt

Anhand der Zeichnungen werden Ausführungsbeispiele der Erfindung näher erläutert.

Es zeigen:
- Fig. 1:: ein erstes Ausführungsbeispiel
- Fig. 2:: ein Ausführungsbeispiel mit verschwenkbarer Elektronik
- Fig. 3:: ein Ausführungsbeispiel mit gekühltem Wannenboden

Figur 1 zeigt ein erstes Ausführungsbeispiel, bei dem auf den Zylinderkopf 22 eine isolierende Kunststoffwanne 23 aufgesetzt ist. Dies bringt Gewichtsersparnis und glatte Bearbeitungsflächen. Die Wanne 23 und der Deckel 24 sind schräg ausgebildet, was durch die Linie 24 angedeutet ist. Auch die Stecker 25 sind hier schräg eingeführt. Hierdurch wird bei Demontage, insbesondere bei V-Motoren eine Kollision mit der Karosserie vermieden. Bei V-Motoren ergibt sich dabei eine Montage in etwa vertikaler Richtung. Diese Ausbildung ist auch bei einer auf den Zylinderkopf aufgesetzten Wanne aus Metall, z. B. Aluminium möglich, die gegenüber dem Zylinderkopf wärme- und schallisoliert sein kann(z. B. durch schallisolierende Strukturen oder kleine Auflageflächen mit Luft als Isolierung).

In der Wanne 2 sind zwei Reihen von Ventilen 3 und 4 angeordnet, die von elektromagnetischen Aktuatoren 5 und 6, bzw. 7 und 8 angetrieben werden. Der Aktuator 5 treibt das Ventil 3 an, der Aktuator 6 ein dahinter liegendes weiteres Ventil. Die Aktuatoren 5 und 6 usw. treiben, z.B. die Einlaßventile an, die Aktuatoren 7 und 8 die Auslaßventile. Alle Einlaß- und alle Auslaßventile sind auf Trägern 9 montiert und diese Träger sind auf dem Zylinderkopf angeschraubt.

Am oberen Ende grenzt der Deckel 11 an den Luftleitkanal 14 an und wird von dessen relativ kühler Luft oder Kühlmittel umströmt, also gekühlt. Mit dem Deckel 11 sind über Wärmebrücken, z. B. in Form von wärmeleitenden Bändern 15 oder von einem wärmeleitenden Elastomer 16 die Aktuatoren verbunden, die die in den Aktuatoren erzeugte Wärme an den gekühlten Deckel abführen. In einer Ausbuchtung des Deckels 11 ist eine Steuerelektronik 17 untergebracht, die von einer Abdeckung 18 umgeben ist. Durch diese Abdeckung 18 sind Steckverbindungselemente 25 durchsteckbar, die auf Kontaktteile der Elektronik 17 aufgeschoben werden. Die Steckverbindungselemente 25 sind über kurze Leitungen mit den Aktuatoren 5 bis 8, bzw. mit einer im Raum untergebrachten Zündspule (oder Spulen) verbunden, deren Unterbringung in dem geschützten Raum hinsichtlich Temperatur, Feuchte und Staub vorteilhaft ist. Am oberen Ende des Deckels 11 sind Kühlrippen 20 angebracht, die in den Kühlkanal 14 hinein ragen und somit die Kühlung unterstützen.

Der Anschlußstecker zum Bordnetz ist seitlich angeordnet und nicht sichtbar. Dieser Stecker besitzt bei vernetzten Systemen, z. B. mit CAN nur eine geringe Anzahl von Anschlüssen, nämlich die Busanschlüsse und die Stromversorgung. Damit ist der Verkabelungsaufwand sehr gering und die Kabel können sehr gut vibrationsfest gelagert werden.

Die erfindungsgemäße Anordnung hat den Vorteil, daß die Aktuatoren ziemlich dicht aneinander gebaut werden können, ohne daß sie durch Kästen getrennt sind. Außerdem braucht für einen Zylinderkopf nur eine Elektronik eingebaut werden, was weniger Leitungen und Steckverbindungen beinhaltet. Der Zylinder- bzw. Aktuatordeckel wird von der Motorrauminnenluft umströmt und diese besitzt, insbesondere bei höheren Fahrgeschwindigkeiten eine erheblich niedrigere Temperatur als das Kühlwasser, so daß im Aktuatorraum eine niedrigere Temperatur entsteht als im Zylinderkopf. Die entstehende Verlustwärme der Aktuatoren wird, wie oben beschrieben, abgeführt. Es besteht die Möglichkeit das wärmeleitende Band zu isolieren, um zu verhindern, daß von diesem Wärme an den Raum abgegeben wird. Durch die Integration der Zündspule in einem Trokkenraum, kann diese weniger aufwendig in der Isolation gestaltet werden. Vor allen Dingen sind Anschlußkabel einsparbar. Außerdem bestehen sehr kurze Ansteuerwege zu Leistungsendstufen, so daß mit geringen elektromagnetischen Störungen zu rechnen ist. Bei Reparaturen oder Wechsel der Zündkerzen, was heute sehr selten oder erst nach großen Laufzeiten, zum Beispiel 100.000km vorkommt, muß der Aktuatordeckel entfernt werden. Dazu muß gegebenenfalls das wärmeleitende Band abgeschraubt werden.

In Fig. 2 sind die in der Wanne 50 untergebrachten Aktuatoren mit 51 bezeichnet. Der Deckel trägt das Bezugszeichen 52. Die Elektronik 53 ist hier um eine Achse 55 schwenkbar. Zwischen dem Deckel 52 und dem Boden der Elektronik 53 sind Dämpfungsglieder 56 angeordnet, die hier mit dem Deckel 52 verbunden sind. Mit 54 ist ein Teil des Kühlkanals, z. B. des Ansaugrohrs bezeichnet. Es werden vorzugsweise sogenannte Schwingmetallgummis zur Dämpfung verwendet, d. h. Gummipuffer mit oben und unten befestigten Metallplatten, so daß nach dem Einschwenken eine Verschraubung 57 zwischen Elektronik 54 und Deckel 52 möglich ist. Zum Ausschwenken wird die Schraube 57 heraus gedreht. Der Schraubenkopf trifft dabei auf den Vorsprung 53a des Elektronikgehäuses und unterstützt dabei das Ausschwenken der Elektronik. Die Dämpfungsglieder 56 können so ausgebildet sein, daß sie gleichzeitig den Raum unter dem Elektronikboden nach außen abdichten.

Man kann auch eine Dichtung 56a zwischen Wanne 50 und Deckel 52 als Schwingungsisolation und damit auch zur Geräuschdämpfung ausbilden.

Die Aktuatoren 51 werden in der rechten Zeichnungshälfte vorzugsweise über eine Distanzplatte 51b mit dem Aktuatorträger 51a verbunden, um damit einen Toleranzabgleich zum Ventilschaftkopf oder der Ventilbetätigung zu erreichen.

Als Aktuatorträger 51c kann auch die Wanne selbst dienen, wie in Fig. 2 links gezeigt.

Alternativ kann auch das Steckergehäuse 62 schwimmend über ein Trägerelement 64 am Aktuator 51 gelagert sein. Dieses wird beim Einschwenken der Elektronik 53 über federnde Lappen 63a der Messerleiste 63 zentriert und verrastet über eine keilförmige Nut am Gehäuse 62. Dadurch findet bei Stoßbelastungen keine Relativbewegung zwischen dem Stecker 62 und der Messerleiste mit dem Steckerpin 58 statt.

In der Zeichnung sind zwei Stecker 58 und Buchsen 59 gezeigt. Die Buchsen sind in einem Buchsengehäuse 60 (nur für eine Buchse gezeigt) gehaltert. Auch hier können Dämpfungsglieder 61 für die Befestigung des Buchsengehäuses 60 verwendet werden. Durch die Anordnung der Steckverbindungen 58, 59 ergibt sich, daß sie beim Schwenken des Gehäuses nacheinander in Eingriff treten, bzw. nacheinander getrennt werden, was insbesondere beim in Eingriff bringen einen geringeren Kraftaufwand erfordert.

Die beschriebenen Anordnung weist eine direkte Kontaktierung zwischen Elektronik und Aktuatoren mit kurzen Leitungslängen und wenigen Kontakten auf. Damit wird im Vergleich zur konventionellen Verbindung von Aktuatoren mit der Elektronik über einen Kabelbaum erheblich Kosten eingespart und es kommt zu weniger Ausfällen an den Kontaktierungen. Die Elektronik ist gegenüber Spitzenbeschleunigungen gedämpft. Es ist eine einfache Abdichtung vorhanden.

Beim Ausführungsbeispiel der Fig. 3 ist die Wanne 66 ebenfalls gleichzeitig Träger der Aktuatoren 67. Der Dekkel ist hier mit 65 bezeichnet. Die Aktuatorblöcke 67 umfassen, wie schon bei den vorhergehenden Figuren, linke und rechte Aktuatoren für getrennte, hintereinander liegende Ventile. Im linken Aktuatorblock ist ein Aktuator schematisch eingezeichnet, der aus den Elektromagneten 68 und 69 und einem schwenkbar gelagerten Anker 73 besteht. Der Anker wirkt über ein Betätigungsteil 74 auf den Schaft 70 eines Ventils ein. Der Schaft 70 wird durch eine Ventilfeder 71, die auf den Teller 72 einwirkt, nach oben gedrückt. Die Gegenfeder kann durch einen im Ankerlager angreifenden Drehstab gebildet sein. Die Aktuatorblöcke sind auf dem Boden der Wanne 66 aufgeschraubt. Die Wanne ist durch Schrauben 81 auf den Zylinderkopf 82 aufgeschraubt.

Sowohl der Deckel 65, als auch die Wanne 66 weisen Kühlrippen 84 auf, die von Kühlmittel umströmt werden und für eine gute Wärmeabfuhr sorgen. Die Spalte zwischen den Elektromagneten 68 und 69 und der Wanne 66, bzw. dem Dekkel 65 sind durch elastische wärmeleitende Elemente 75 und 76 ausgefüllt, um eine gute Wärmeübertragung auf diese gekühlten Teile zu gewährleisten. Eine gute Wärmeableitung ist insbesondere für den Öffnungsmagneten 68 des Auslaßventils von Bedeutung, da dieser die Gaskräfte bewältigen muß. Gegenüber dem Schließmagneten kann hier die 10-fache Verlustleistung auftreten.

Die Wanne 66 enthält Kühlkanäle 77, die entweder von Luft oder einem andern Kühlmittel durchströmt werden. Sie können z. B. an eine Kühleinrichtung 78 mit einer Umwälzpumpe 79 angeschlossen sein. Dieser relativ große Aufwand kann lohnend sein, da dadurch die elektrische Leistung in Folge kleinerer Spulenwiderstände stark abgesenkt werden kann, was einer Kraftstoffeinsparung von einigen Prozent entspricht.

Auf dem über den Absaugkanal gekühlten Deckel 65 ist die Elektronik 83 montiert. Diese ist über einen Stecker 85 mit den Aktuatoren 67 verbunden. Auch sie weist Kühlrippen 84 auf, die durch, durch den Kühlkanal 85 fließendes Kühlmittel, gekühlt werden. Dieser Kühlkreislauf kann noch andere elektrische Steuergeräte, die am Motor angebaut sind, bedienen.

Die Montage aller Aktuatoren in einer Wanne hat große Vorteile für die Vorprüfung und die Justage der Anordnung. Die gesamte Einheit kann fertig montiert und vorgeprüft auf den Zylinderblock aufgesetzt werden.

## Patentansprüche

1. Elektromagnetische oder elektrohydraulische Ventilsteueranordnung für einen Verbrennungsmotor, bei der vorzugsweise mehrere elektromagnetische Aktuatoren (5 bis 8) auf einem gemeinsamen Träger befestigt sind, der seinerseits mit dem Zylinderkopf (1) verbunden ist und bei der ein Kühlmittel zum Einsatz kommt, wobei oberhalb des Zylinderkopfs (1) ein abgeschlossener Raum (2) gebildet ist, in dem die Aktuatoren (5 bis 8) von wenigstens einem Teil der Ein- und Auslaßventile (3, 4) untergebracht sind, **dadurch gekennzeichnet, dass** auf den Zylinderkopf (1) eine Wanne (23) aufgesetzt ist und daß auf die Wanne (23) ein Deckel (11) aufgesetzt ist, welche diesen nach außen verschließt, wobei der Deckel (11) wenigstens teilweise von einem Kühlmittel mit niedrigerem Temperaturniveau als Motoröl oder Motorkühlwasser umströmt wird.

2. Ventilsteueranordnung nach Anspruch 1, **dadurch gekennzeichnet, daß** die Wanne aus Metall ist und gegebenenfalls gegenüber dem Zylinderkopf isoliert ist.

3. Ventilsteueranordnung nach Anspruch 1, **dadurch gekennzeichnet, daß** die Wanne (23) und/oder der Deckel mit Kühlrippen versehen ist, die von Kühlmittel umströmt sind.

4. Ventilsteueranordnung nach einem der Ansprüche 1 bis 3, **dadurch gekennzeichnet, daß** zwischen den Aktuatoren (5 bis 8) und dem Deckel (11) und/oder der Wanne wärmeleitende Verbindungen (15; 75, 76) vorgesehen sind.

5. Ventilsteueranordnung nach einem der Ansprüche 1 bis 4, **dadurch gekennz**e**ichnet**, **daß** der Deckel (11) und/oder die Wanne wenigstens einen Kühlschacht aufweist, durch den Kühlmittel geleitet wird.

6. Ventilsteueranordnung nach einem der Ansprüche 1 bis 5, **dadurch gekennzeichnet, daß** im Deckel (11) ein Kühlelement, insbesondere ein thermoelektrischer Generator untergebracht ist.

7. Ventilsteueranordnung nach einem der Ansprüche 1 bis **6, dadurch gekennzeichnet, daß** die Elektronik (17) für die Aktuatoren (5 bis 8) am Deckel (11) befestigt ist.

8. Ventilsteueranordnung nach Anspruch 7, **dadurch gekennzeichnet, daß** die Elektronik (17) an einer Stelle des Deckels (11) befestigt ist, die von Kühlmittel umströmt wird.

9. Ventilsteueranordnung nach einem der Ansprüche 1 bis 8, **dadurch gekennze**i**chnet**, **daß** der Deckel (11) wenigstens eine, insbesondere mehrere in den Kühlmittelkanal, insbesondere das Ansaugrohr (14) hinein ragende Kühlrippen (20) aufweist.

10. Ventilsteueranordnung nach einem der Ansprüche 7 bis 9, **dadurch gekennzeichnet, daß** die Elektronik (17) dem Raum (2) zugewandt eine Abdeckung (18) aufweist, durch die Steckverbinder (19) zwischen Elektronik (17) und Aktuatoren (5 bis 8) durchgeführt sind.

11. Ventilsteueranordnung nach einem der Ansprüche 7 bis 10, **dadurch gekennzeichnet, daß** auch die Zündspulen in dem Raum (2) untergebracht ist (sind).

12. Ventilsteueranordnung nach Anspruch 10 und 11, **dadurch gekennze**i**ch**n**et daß** die Elektronik (17) für die Zündspule (21) in die Elektronik (17) der Aktuatoren (5 bis 8) integriert ist und daß ein Steckverbinder zwischen Elektronik (17) und Zündspule durch die Abdeckung hindurch vorgesehen ist.

13. Ventilsteueranordnung nach einem der Ansprüche 1 bis 12, **dadurch gekennzeichnet, daß** im Kräfteschwerpunkt des Zylinderkopfs eine Zentralschraube zur Befestigung des Zylinderkopfdekkels angeordnet ist.

14. Ventilsteueranordnung nach einem der Ansprüche 7 bis 13, **dadurch gekennzeichnet, daß** die Elektronik (54) um eine Achse (55) schwenkbar ist.

15. Ventilsteueranordnung nach Anspruch 14, **dadurch gekennzeichnet, daß** die Steckverbindungen (58, 59) zwischen Elektronik (54) und Aktuatoren (51) derart angeordnet sind, daß bei der Schwenkbewegung der Elektronik (54) in ihre Sollposition die Steckverbindungsteile (58, 59) wenigstens teilweise nacheinander zusammengefügt werden.

16. Ventilsteueranordnung nach Anspruch 15, **dadurchgeke**n**nzeichnet**, **daß** die aktuatorseitigen Steckverbindungsteile (59) in einem oder mehreren Steckergehäusen (60) befestigt sind.

17. Ventilsteueranordnung nach Anspruch 15, **dadurch gekennze**i**chnet**, **daß** das/die Steckergehäuse (60) mit dem Aktuator (51) über Dämpfungsglieder (61) verbunden sind.

18. Ventilsteueranordnung nach Anspruch 17, **dadurch gekennzeichne**t, **daß** das/die Steckergehäuse (60) am Aktuator (51) oder einem Trägerelement (64) schwimmend gelagert ist/sind und in die Messerleiste (63) der Elektronik (53) einrastet.

19. Ventilsteueranordnung nach einem der Ansprüche 1 bis 6 und 7 bis 17, **dadurch** g**ekennzeichnet**, **daß** die Elektronik (54) unter Zwischenschaltung von Dämpfungsgliedern (56) mit dem Deckel (52) verbunden ist.

20. Ventilsteueranordnung nach Anspruch 19, **dadurch gekennzeichnet, daß** die Dämpfungsglieder Schwingmetallgummis (56) sind.

21. Ventilsteueranordnung nach Anspruch 20, **dadurch gekennzeichnet, daß** die Schwingmetallgummis (56) die Abdichtung des für die Steckverbindungen (58, 59) offenen Deckels (52) nach außen übernehmen.

22. Ventilsteueranordnung nach einem der Ansprüche 1 bis 21, **dadurch gekennzeichnet, daß** eine Abdichtung (56a) zwischen Deckel (52) und Wanne (50) vorgesehen ist, und daß diese als Schwingungsisolation ausgebildet ist.

23. Ventilsteueranordnung nach einem der Ansprüche 1 bis 22, **dadurch gekennzeichnet, daß** der Aktuator (51) über eine Distanzplatte (51b) mit dem Aktuatorträger (51a) oder dem Zylinderkopf verbunden ist.

24. Ventilsteueranordnung nach einem der Ansprüche 1 bis 23, **dadurch gekennzeichnet, daß** die Wanne (51c) selbst der Aktuatorträger ist.

25. Ventilsteueranordnung nach einem der Ansprüche 1 bis 24, **dadurch gekennzeichnet**, **daß** der Boden der Wanne (66) Kühlkanäle (77) aufweist, die von Kühlmittel durchströmt sind.

26. Ventilsteueranordnung nach einem der Ansprüche 1 bis 25, **dadurch gekennzeichnet**, **daß** die Kühlkanäle (77) mit einer Kühleinrichtung (78) verbunden sind, deren Kühlmittel die Kühlkanäle durchströmt.

27. Ventilsteueranordnung nach einem der Ansprüche 1 bis 26, **dadurch gekennzeichnet, daß** die Aktuatoren (67) in der Wanne (66) gut wärmeleitend eingebettet sind dadurch, daß die Wanne mit einem großen Teil der Oberfläche der Aktuatoren (67) in wärmeleitender Verbindung steht.

28. Ventilsteueranordnung nach Anspruch 26, **dadurch gekennzeichnet, daß** die Kühleinrichtung (78) auch zur Kühlung weiterer Steuergeräte dient.

29. Ventilsteueranordnung nach einem der vorangegangenen Ansprüche, **dadurch gekennzeichnet, daß** die Aktuatoren (67) auf einem Träger (9) montiert sind.

## Claims

1. Electromagnetic or electrohydraulic valve control device for a combustion engine, wherein several electromagnetic actuators (5 to 8) are preferably mounted on a common support, which in its turn is connected to the cylinder head (1) and wherein a coolant is used, whereby a sealed chamber (2) is formed above the cylinder head (1), in which the actuators (5 to 8) are accommodated by at least one part of the inlet and outlet valves (3, 4), **characterised in that** a tray (23) is seated on the cylinder head (1) and that a cover (11) is seated on the tray (23), which seals this from the outside, whereby the cover (11) is at least partially circulated around by a coolant having a lower temperature than engine oil or engine cooling water.

2. Valve control device according to Claim 1, **characterised in that** the tray is made of metal and is insulated opposite the cylinder head if necessary.

3. Valve control device according to Claim 1, **characterised in that** the tray (23) and/or the cover is provided with cooling fins, which are circulated around by coolant.

4. Valve control device according to any one of Claims 1 to 3, **characterised in that** heat conducting connections (15; 75,76) are provided between the actuators (5 to 8) and the cover (11) and/or the tray.

5. Valve control device according to any one of Claims 1 to 4, **characterised in that** the cover (11) and/or the tray has at least one cooling shaft, through which coolant is ducted.

6. Valve control device according to any one of Claims 1 to 5, **characterised in that** a cooling element, in particular a thermoelectric generator, is accommodated in the cover (11).

7. Valve control device according to any one of Claims 1 to 6, **characterised in that** the electronics (17) for the actuators (5 to 8) is attached to the cover (11).

8. Valve control device according to Claim 7, **characterised in that** the electronics (17) is attached at a place of the cover (11), which is circulated around by coolant.

9. Valve control device according to any one of Claims 1 to 8, **characterised in that** the cover (11) has at least one, in particular, several cooling fins (20) protruding inside into the coolant duct, in particular the intake manifold (14).

10. Valve control device according to any one of Claims 7 to 9, **characterised in that** the electronics (17) has a cover (18) turned to the chamber (2), through which plug connectors (19) are fed through between the electronics (17) and actuators (5 to 8).

11. Valve control device according to any one of Claims 7 to 10, **characterised in that** the ignition coil is (are) also accommodated in the chamber (2).

12. Valve control device according to Claim 10 and 11, **characterised in that** the electronics (17) for the ignition coil (21) is integrated with the electronics (17) of the actuators (5 to 8) and that a plug connector is provided between the electronics (17) and ignition coil (21) through the cover.

13. Valve control device according to any one of Claims 1 to 12, **characterised in that** a central screw for attachment of the cylinder head cover is arranged in the force centre of gravity of the cylinder head.

14. Valve control device according to any one of Claims 7 to 13, **characterised in that** the electronics (54) can be pivoted around an axis (55).

15. Valve control device according to Claim 14, **characterised in that** the plug connectors (58, 59) are arranged between the electronics (54) and actuators (51) in such a manner that during the pivotal movement of the electronics (54) into its target position, the plug connectors (58, 59) are at least partly joined with one another.

16. Valve control device according to Claim 15, **characterised in that** the actuator-end plug connector parts (59) are attached in one or more plug housings (60).

17. Valve control device according to Claim 15, **characterised in that** the plug housings (60) are connected to the actuator (51) via absorption members (61).

18. Valve control device according to Claim 17, **characterised in that** the plug housing(s) (60) is /are mounted on the actuator (51) or on a support element (64) floating and engaged into the measurer strip (63) of the electronics (53).

19. Valve control device according to any one of Claims 1 to 6 and 7 to 17, **characterised in that** the electronics (54) is connected to the cover (52) using insertion of absorption members (56).

20. Valve control device according to Claim 19, **characterised in that** the absorption members are vibration metal rubbers (56).

21. Valve control device according to Claim 20, **characterised in that** the rubber-bonded metal rubbers (56) take over the sealing from the outside of the cover (52) open for the plug connectors (58, 59).

22. Valve control device according to any one of Claims 1 to 22, **characterised in that** a sealing (56a) between cover (52) and tray (50) is provided and that this is formed as vibration insulation.

23. Valve control device according to any one of Claims 1 to 22, **characterised in that** the actuator (51) is connected to the actuator support (51a) or the cylinder head by a spacer plate (51b).

24. Valve control device according to any one of Claims 1 to 23, **characterised in that** the tray (51c) is itself the actuator support.

25. Valve control device according to any one of Claims 1 to 24, **characterised in that** the floor of the tray (66) has cooling ducts (77), which are circulated around by coolant.

26. Valve control device according to any one of Claims 1 to 25, **characterised in that** the cooling ducts (77) are connected to cooling equipment (78), their coolant flowing through the cooling ducts.

27. Valve control device according to any one of Claims 1 to 26, **characterised in that** the actuators (67) are embedded well heat conducting in the tray (66) due to the fact that the tray is in heat-conducting communication with a large part of the surface of the actuators (67).

28. Valve control device according to Claim 26, **characterised in that** the cooling equipment (78) also serves to cool further control equipment.

29. Valve control device according to any one of the preceding claims, **characterised in that** the actuators (67) are mounted on a support (9).

## Revendications

1. Dispositif électromagnétique ou électrohydraulique de commande de soupapes pour un moteur à combustion interne, dans lequel de préférence plusieurs actionneurs électromagnétiques (5 à 8) sont fixés sur un support commun, qui d'une part est relié à la culasse (1) et dans lequel on utilise un fluide de refroidissement, et dans lequel au-dessus de la culasse (1) est formé un espace fermé (2), dans lequel sont logés les actionneurs 5 à 8 d'au moins une partie des soupapes d'admission et d'échappement (3,4), **caractérisé en ce qu'**une cuvette (23) est placée sur la culasse (3) et que sur la cuvette (23) est placé un couvercle (11), qui ferme cette cuvette en direction de l'extérieur, le couvercle (11) étant entouré au moins partiellement selon un balayage enveloppant par un fluide de refroidissement possédant un niveau de température plus faible que celui de l'huile du moteur ou de l'eau de refroidissement du moteur.

2. Dispositif de commande de soupapes selon la revendication 1, **caractérisé en ce que** la cuvette est réalisée en un métal et est éventuellement isolée par rapport à la culasse.

3. Dispositif de commande de soupapes selon la revendication 1, **caractérisé en ce que** la cuvette (23) et/ou le couvercle sont pourvus d'ailettes de refroidissement, qui sont balayées de façon enveloppante par lé fluide de refroidissement.

4. Dispositif de commande de soupapes selon l'une des revendications 1 à 3, **caractérisé en ce que** des liaisons thermoconductrices (15;75,76) sont prévues entre les actionneurs (5 à 8) et le couvercle (11) et/ou la cuvette.

5. Dispositif de commande de soupapes selon l'une des revendications 1 à 4, **caractérisé en ce que** le couvercle (11) et/ou la cuvette comportent au moins un puits de refroidissement, dans lequel est guidé le fluide de refroidissement.

6. Dispositif de commande de soupapes selon l'une des revendications 1 à 5, **caractérisé en ce que** dans le couvercle (11) est logé un élément de refroidissement, notamment un générateur thermoélectrique.

7. Dispositif de commande de soupapes selon l'une des revendications 1 à 6, **caractérisé en ce que** le système électronique (17) pour les actionneurs (5 à 8) est situé sur le couvercle (11).

8. Dispositif de commande de soupapes selon la revendication 7, **caractérisé en ce que** le système électronique (17) est fixé en un emplacement du couvercle (11) qui est entouré par le fluide de refroidissement.

9. Dispositif de commande de soupapes selon l'une des revendications 1 à 8, **caractérisé en ce que** le couvercle (11) comporte au moins une et notamment plusieurs ailettes de refroidissement (20), qui pénètrent à l'intérieur du canal du fluide de refroidissement, notamment du tube d'aspiration (14).

10. Dispositif de commande de soupapes selon l'une des revendications 7 à 9, **caractérisé en ce que** le système électronique (17) comporte du côté tourné vers l'espace (2), un revêtement (18), à travers lequel s'étendent des connecteurs (19) entre le système électronique (17) et les actionneurs (5 à 8).

11. Dispositif de commande de soupapes selon l'une des revendications 7 à 10, **caractérisé en ce que** les bobines d'allumage sont également logées dans l'espace (2).

12. Dispositif de commande de soupapes selon les revendications 10 et 11, **caractérisé en ce que** le système électronique (17) pour la bobine d'allumage (21) est intégré dans le système électronique (17) des actionneurs (5 à 8) et qu'un connecteur est prévu entre le système électronique (17) et la bobine d'allumage, de manière à traverser le revêtement.

13. Dispositif de commande de soupapes selon l'une des revendications 1 à 12, **caractérisé en ce qu'**au barycentre des forces de la culasse est disposée une vis centrale pour la fixation du couvercle de culasse.

14. Dispositif de commande de soupapes selon l'une des revendications 7 à 13, **caractérisé en ce que** le système électronique (54) peut pivoter autour d'un axe (55).

15. Dispositif de commande de soupapes selon la revendication 14, **caractérisé en ce que** les connecteurs (58, 59) sont disposés entre le système électronique (54) et les actionneurs (51) de telle sorte que lors du mouvement de pivotement du système électronique (54) dans sa position de consigne, les parties (58,59) des connecteurs sont rassemblées au moins partiellement de façon successive.

16. Dispositif de commande de soupapes selon la revendication 15, **caractérisé en ce que** les parties de connecteur (59) sont fixées dans un ou plusieurs boîtiers de connecteur (60).

17. Dispositif de commande de soupapes selon la revendication 15, **caractérisé en ce que** le/les boîtiers (60) de connecteur sont reliés à l'actionneur (51) par l'intermédiaire d'organes d'amortissement (61).

18. Dispositif de commande de soupapes selon la revendication 17, **caractérisé en ce que** le/les boîtiers (60) de connecteur sont montés flottants sur l'actionneur (51) ou sur un élément de support (64) et s'encliquettent dans la barrette à couteaux (63) du système électronique (53).

19. Dispositif de commande de soupapes selon la revendication 1 à 6 et 7 à 17, **caractérisé en ce que** le système électronique (54) est relié au couvercle (52) moyennant le montage intercalé d'organes d'amortissement (56).

20. Dispositif de commande de soupapes selon la revendication 19, **caractérisé en ce que** les organes d'amortissement sont des ensembles métal-caoutchouc oscillants (56).

21. Dispositif de commande de soupapes selon la revendication 20, **caractérisé en ce que** l'élément caoutchouc-métal oscillant (56) assume l'étanchéité, vis-à-vis de l'extérieur, du couvercle (52) ouvert pour les connecteurs (58,59).

22. Dispositif de commande de soupapes selon l'une des revendications 1 à 21, **caractérisé en ce qu'**il est prévu un élément d'étanchéité (56a) entre le couvercle (52) et la cuvette (50) et que cet élément d'étanchéité est agencé sous la forme d'un élément d'isolation des vibrations.

23. Dispositif de commande de soupapes selon l'une des revendications 1 à 22, **caractérisé en ce que** l'actionneur (51) est relié par l'intermédiaire d'une plaque entretoise (51b) au support d'actionneur (51a) ou à la culasse.

24. Dispositif de commande de soupapes selon l'une des revendications 1 à 23, **caractérisé en ce que** la cuvette (51c) elle-même est le support de l'actionneur.

25. Dispositif de commande de soupapes selon l'une des revendications 1 à 24, **caractérisé en ce que** le fond de la cuvette (66) comporte des canaux de refroidissement (77), qui sont traversés par le fluide de refroidissement.

26. Dispositif de commande de soupapes selon les revendications 1 à 25, **caractérisé en ce que** les canaux de refroidissement (77) sont reliés à un dispositif de refroidissement (78), dont le fluide de refroidissement circule dans les canaux de refroidissement.

27. Dispositif de commande de soupapes selon l'une des revendications 1 à 26, **caractérisé en ce que** les actionneurs (67) sont insérés dans la cuvette (66) de manière à réaliser une bonne conduction thermique, de telle sorte que la cuvette est reliée selon une liaison thermo-conductrice à une grande partie de la surface des actionneurs (67).

28. Dispositif de commande de soupapes selon la revendication 26, **caractérisé en ce que** le dispositif de refroidissement (78) est également utilisé pour le refroidissement d'autres appareils de commande.

29. Dispositif de commande de soupapes selon l'une des revendications précédentes, **caractérisé en ce que** les actionneurs (67) sont montés sur un support (9).
